# EUROPÄISCHE PATENTSCHRIFT

(11) **EP 0 858 094 B1**
(45) Veröffentlichungstag und Bekanntmachung des Hinweises auf die Patenterteilung: **17.04.2002**
(21) Anmeldenummer: 97101498.0
(22) Anmeldetag: 30.01.1997
(51) Int. Cl.: H01J 29/07

(54) **Farbbildröhre mit einer Masken-Rahmen-Kombination**
Color picture tube with a maskframe assembly
Tube image couleur avec un ensemble masque-cadre

(43) Veröffentlichungstag der Anmeldung: 12.08.1998
(73) Patentinhaber: Matsushita Display Devices (Germany) GmbH, 73730 Esslingen (DE)
(72) Erfinder: Fichtler, Heiko, 73274 Notzingen (DE); Fischer, Stefan, 73061 Ebersbach (DE); Reidinger, Rolf, 73061 Ebersbach (DE); Wolffram, Werner, 73230 Kirchheim/Teck-Nabern (DE)
(74) Vertreter: Grünecker, Kinkeldey, Stockmair & Schwanhäusser Anwaltssozietät

(56) Entgegenhaltungen:
- EP-A- 0 063 322
- EP-A- 0 518 249
- DE-A- 2 549 732
- DE-A- 2 549 789
- FR-A- 2 134 436

## Beschreibung

Die Erfindung betrifft eine Farbbildröhre mit einer Masken-Rahmen-Kombination gemäß dem Oberbegriff des Patentanspruchs 1.

Bei Farbbildröhren werden drei Farbauszugsbilder bildpunktweise überlagert, in dem die zu einem Bildpunkt gehörigen Farbpunkte nebeneinander angeordnet werden. Bei genügendem Betrachtungsabstand wird die Punktstruktur vom Auge nicht mehr wahrgenommen und es kommt zu einer additiven Farbmischung. Die Elektronenstrahlen der drei Strahlerzeugungssysteme von Farbbildröhren bzw. Farbmonitoren fallen auf die auf dem Leuchtschirm angeordneten Leuchtstoffstreifen bzw. Leuchtstoffpunkte. Damit nur der Elektronenstrahl einer der drei Elektronenstrahlerzeugungssysteme für die drei Primärfarben auf den Leuchtstoffstreifen bzw. Leuchtstoffpunkten der entsprechenden Farbe landet, werden Schattenmasken verwendet, welche die beiden anderen Elektronenstrahlen "abschatten". Dabei landen ca. 80 % der von den Strahlerzeugungssystemen kommenden Elektronen auf der Schattenmaske (Lochmaske). Dies führt zu einer Erwärmung und damit zu einer Ausdehnung der Lochmaske, wodurch sich Löcher in ihrer Lage gegenüber den Leuchtstoffstreifen bzw. Leuchtstoffpunkten verschieben können.

Die Lochmaske oder auch Maske besteht aus dünnem, kohlenstoffarmem Eisenblech oder Eisenlegierungen. Heutzutage werden die Masken vielfach aus Eisen-Nickel-Legierungen hergestellt, die bei niedrigen Temperaturen gegenüber Eisen eine sehr geringe Wärmeausdehnung aufweisen, verursacht durch Magnetostriktion. In die Maske werden etwa 400 000 Löcher geätzt, die den etwa 600 Farbstreifentripeln bzw. den etwa 400 000 Farbpunktetripeln, in Dreiergruppen angeordnete Leuchtstoffstreifen bzw. Leuchtstoffpunkte mit je einem rot-, grün- und blauleuchtenden Streifen bzw. Punkt, zugeordnet sind.

Um der dünnen Lochmaske eine gewisse mechanische Stabilität und Handhabbarkeit zu geben, wird die gekrümmte Lochmaske in bzw. auf den Maskenrahmen geschweißt. Dieser ist bei modernen Farbbildröhren ebenfalls aus dünnem Blech. Die Lochmaske mit Rahmen und Aufhängung muß zumindest so stabil sein, daß die Bildröhre eine maximal zulässige Beschleunigung von 35g erträgt. Da Eisen-Nickel-Legierungen um ein Vielfaches teurer als Eisen sind, wird der Maskenrahmen (oder auch Rahmen) aus Eisen gefertigt, während die Maske aus einer Eisen-Nickel-Legierung besteht.

Beim Ziehen solcher Masken aus Blechen wird ein Maskenhemd gebildet und die Maskenfläche aufgewölbt. Das Maskenhemd wird mit einer Vielzahl von Schweißpunkten mit dem Rahmen verbunden. Problematisch ist die Verbindung von Maske und Rahmen, die aus Materialien mit unterschiedlichem Temperaturausdehnungskoeffizienten gefertigt werden. Bei Erwärmung der Maske-Rahmen-Kombinationen sind Verformungen der Maske möglich, welche die Lage der Löcher in der Maske relativ zur räumlichen Lage der zugeordneten Leuchtstoffstreifen bzw. Leuchtstoffpunkte verändern. Insbesondere wegen dem unterschiedlichen Temperaturausdehnungsverhalten von Maske und Rahmen bei thermischen Herstellvorgängen und beim Betreiben einer Farbbildröhre bzw. eines Farbmonitors ist nur eine lockere Kopplung erwünscht. Andererseits ist eine hohe Steifigkeit für die Verbindung zwischen Maske und Rahmen erwünscht, damit sich die Maske bei Stößen nicht verformt und durch Schallwellen des Lautsprechers eines Fernsehgerätes nicht zu Schwingungen angeregt wird.

Diese gegensätzlichen Forderungen versucht man durch Versteifungssicken in der Maske, Entkopplungsschlitze oder Aussparungen im Maskenrahmen und der Plazierung der Schweißpunkte gleichzeitig zu erfüllen.

In der EP-A1 063 322 wird eine Lösung vorgeschlagen, die sich auf Eisenmaske mit Eisenrahmen bezieht, wobei die Maske außerhalb des Rahmens angeschweißt wird. Dabei kann auf einen vorher notwendigen Fertigungsschritt (Temperaturbehandlung (Stabilisierung) in einem Durchlaufofen) verzichtet werden. Dabei wird die Lage der Schweißpunkte auf den längeren und kürzeren Seiten des Rahmens durch Ungleichungen angegeben, die jeweils nur bestimmte Bereiche auf jeder Seite zusätzlich zu den Eckpunkten für die Anbringung von Schweißpunkten erlauben, um die bei Temperaturbehandlungen (z.B. Schwärzestabilisierung, Fritten) auftretenden bzw. verbleibenden Spannungen im Material durch funktionsmäßig noch zulässige Verformungen aufzunehmen, die innerhalb des elastischen Bereiches bleiben. Diese Schweißpunkte müssen innerhalb eines bestimmten Höhenbereichs des Maskenrands liegen, der ebenso wie die anderen Bereichsangaben von der Länge der Maskendiagonale abhängig ist. Zur Entkopplung werden außerdem Kerbungen, Aussparungen oder Einsickungen vorgesehen, welche die an den Ecken der Maske befindlichen Schweißstellen beiderseits von mechanischen Spannungen entlasten. Demselben Zweck dient auch eine oberhalb des Maskenrandes angebrachte umlaufende Sicke.

Eine andere Lösung für Masken aus Eisen-Nickel-Legierungen mit Eisenrahmen, wobei die Maske außerhalb des Rahmens angeschweißt wird, wird in der EP A2 0518 249 vorgeschlagen. Zur Verbindung von Rahmen und Maske werden insgesamt 12 Schweißpunkte verwendet, um das Maskenhemd an der Außenseite des Rahmens anzuschweißen. Die Schweißpunkte liegen dazu jeweils an den Ecken und in etwa in der Mitte jeder Seite. Zusätzlich werden an den längeren Seiten Schweißpunkte jeweils zwischen dem mittleren Schweißpunkt und dem Eckschweißpunkt in einem Bereich in der Nähe des mittleren Schweißpunktes angebracht. Außerdem werden die Schweißpunkte so dicht wie möglich am freien Rand des Maskenhemdes plaziert und die Aussparungen nehmen jeweils fast den gesamten Bereich zwischen den Schweißpunkten ein.

Aufgabe der Erfindung ist es, bei Masken-Rahmen-Kombinationen mit Masken aus Eisen-Nickel-Legierungen und Rahmen aus Eisen, bei denen das Maskenhemd auf die Innenseite des Rahmens geschweißt wird, bleibende Verformungen der Maske durch eine Schwächung der Formsteifigkeit zu vermeiden, um damit Längenänderungsdifferenzen elastisch ausgleichen zu können, und gleichzeitig die Stabilität zu erhalten, um mechanischen Beanspruchungen standhalten zu können.

Diese Aufgabe wird durch die Merkmale des Patentanspruchs 1 gelöst.

Dadurch kann die Maske vor dem Schwärzestabilisierungsprozess in den Rahmen geschweißt werden und somit auf zusätzliches Handling beim getrennten Schwärzen von Maske und Rahmen verzichtet werden. Ebenso kann auf die zusätzliche Temperaturbehandlung der Masken-Rahmen-Kombination in der zugehörigen Glaswanne in einem Durchlaufofen (Stabilisieren) verzichtet werden.

Um Unterschiede in der Längenänderung von Rahmen und Maske bei Temperaturerhöhungen elastisch ausgleichen zu können, werden beiderseits der Schweißpunkte auf den kürzeren Seiten der Maske Ausklinkungen bzw. Entkopplungsschlitze angebracht. Diese Ausklinkungen ermöglichen, daß die Konturen an den Seiten dieser Schweißstellen nach der gemeinsamen Schwärzestabilisierung der Masken-Rahmen-Kombination im Schwärzeofen keine bleibenden Konturveränderungen aufweist, insbesondere, wenn zusätzlich die Größenverhältnisse gemäß den Unteransprüchen 2 und 7 berücksichtigt werden. Je tiefer die Ausklinkungen, desto größer ist der Elastizitätseffekt. Gleichzeitig wird mit größer werdender Tiefe der Ausklinkung die Stabilität der Masken verringert. Wird die im Anspruch 1 festgelegte Tiefe der Ausklinkungen nicht überschritten, so verschlechtert sich auch die Maskenstabilität nicht. Mit der erfindungsgemäßen Tiefe der Ausklinkungen wird deshalb eine möglichst hohe Stabilität der Maske bei gleichzeitig möglichst großer Elastizität der Maske erreicht.

Es ist besonders vorteilhaft, eine hohe Stabilität mit großer Elastizität der Maske zu verbinden, wenn man zusätzlich zu den Ausklinkungen weiter entfernt von den Schweißpunkten vorzugsweise kleiner werdende Entkopplungsschlitze vorsieht.

Außerdem läßt sich mit zunehmender Breite und Anzahl der Ausklinkungen bzw. Entkoppelungsschlitze die Elastizität der Maske erhöhen. Gleichzeitig läßt sich mit zunehmender Breite des verbleibenden Maskenhemdes an der Stelle der Schweißpunkte und zwischen den Ausklinkungen bzw. den Entkoppelungsschlitzen die Stabilität der Maske erhöhen. Zur Lösung der Aufgabe kommt es auf eine geeignete Kombination dieser Einflußfaktoren an.

Die Stabilität der Verbindung von Maske und Rahmen kann mit einer minimalen Anzahl von Schweißpunkten erreicht werden, wenn die Schweißpunkte zusätzlich zu den Ecken und jeweils einem in der Mitte der kürzeren Seite jeweils in der Nähe der Mitte der längeren Seiten angebracht werden.

Ein Ausführungsbeispiel der Erfindung wird anhand der Zeichnung näher erläutert. Es zeigen:
- Fig. 1: eine Draufsicht auf eine Masken-Rahmen-Kombination mit Bezeichnung der Stellen, an denen vorzugsweise Schweißpunkte angebracht werden;
- Fig. 2: einen Längsschnitt durch die in Fig. 1 gezeigte Masken-Rahmen-Kombination, entlang einer Linie vom Schweißunkt SP8 zum Schweißpunkt SP3;
- Fig. 3: eine Draufsicht auf die Schweißpunkte SP3 und SP8 (Einzelheit A aus Fig. 1).

In den Figuren ist eine Masken-Rahmen-Kombination dargestellt, die aus einem Maskenrahmen 1 und einer Maske 2 besteht. Die Maske, die mit Löchern bzw. Maskenschlitzen 3 versehen ist, um nur einen Teil der Elektronen für die Leuchtstoffstreifen bzw. Leuchtstoffpunkte der Primärfarben auf der Innenseite des Frontschirmglases durchzulassen, wird vorzugsweise aus einer Eisen-Nickel-Legierung mit 36 % Nickel (FeNi36, Invar) mit einem kleinen Temperaturausdehnungskoeffizienten hergestellt. Der Ausdehnungskoeffizent dieser Eisen-Nickel-Legierung liegt bis etwa 60°C um weniger als ein zehntel unter dem von Eisen. In Abhängigkeit von der genauen Legierungszusammensetzung dieser Eisen-Nickel-Legierung liegt der Curiepunkt in der Regel zwischen 200 und 300°C. Oberhalb des Curiepunktes stimmt die Ausdehnung einer Eisen-Nickel-Legierung im wesentlichen mit der von Eisen überein. Bei weiterer gleichmäßiger Erwärmung von Maske und Rahmen entstehen weitere Längenänderungsdifferenzen nur noch aufgrund einer unterschiedlich schnellen Temperaturerhöhung infolge der unterschiedlichen Masse von Rahmen und Maske wie auch schon vor Erreichen des Curie-Punktes. Beim Abkühlungsprozess entstehen ebenfalls Längenänderungsdifferenzen, verursacht durch das unterschiedliche Abkühlungsverhalten und den unterschiedlichen thermischen Ausdehnungskoeffizienten von Maske und Rahmen.

Die Masken-Rahmen-Kombination wird über seitlich angebrachte Thermo-Bimetallfedern an der Bildröhrenwanne befestigt ("eingeknöpft"). Eine der Federn ist zusätzlich mit einer Zentrierscheibe versehen.

Zur Erhöhung der mechanischen Stabilität und der Handhabbarkeit wird die dünne Schlitz- bzw. Lochmaske an den Maskenrahmen geschweißt. Die Masken können sowohl über den Rahmen gestülpt und außen verschweißt werden (in diesem Ausführungsbeispiel innen). Die Schweißpunkte zwischen Maske und Rahmen verbinden dann das Maskenhemd und die Innenfläche des Rahmens. Die insgesamt zehn Schweißpunkte SP1 bis SP10 sitzen an den mit einer Pfeilspitze in Fig. 1 gekennzeichneten Stellen. Dementsprechend sind vier Schweißpunkte (SP2, SP4, SP7, SP9) in den Ecken der Kombination angeordnet. Zwei weitere Schweißpunkte SP5, SP6 und SP10, SP1 sitzen jeweils auf jeder der langen Seiten und sind dabei nahe der Mitte angeordnet. Auf diese Weise können sich die Maskenhemdbereiche auf den langen Seiten zwischen den mittleren Schweißpunkten und den Eckschweißpunkten bei geringem Fertigungsaufwand, d.h. ohne zusätzliche Aussparungen im Maskenhemd elastisch verformen, ohne daß es zu bleibenden Verformungen kommt. Jeweils ein Schweißpunkt ist auf den kürzeren Seiten, vorzugsweise in der Mitte angeordnet.

Um die Steifigkeit der Maske zu erhöhen, ist diese oberhalb des Maskenhemdes mit einer umlaufenden Versteifungssicke 5 versehen.

Das Maskenhemd 7 (in Fig. 2 ist die Höhe im Vergleich zur Breite übertrieben dargestellt) ist um die mittleren Schweißpunkte auf den kürzeren Seiten mit Ausklinkungen und Entkopplungsschlitzen versehen, damit sich die Maskenhemdbereiche um die Schweißpunkte herum relativ frei bewegen können. Um höchstmögliche Stabilität mit höchstmöglicher Elastizität zu verbinden, sind die Ausklinkungen 10 und Entkopplungsschlitze 11 wie in Fig. 3 dargestellt, ausgeführt. Dazu sind beiderseits von den Schweißpunkten SP3 und SP8 Ausklinkungungen vorgesehen und auf der der Schweißstelle abgewandten Seite der Ausklinkungen 10 in einiger Entfernung zusätzliche Entkopplungsschlitze angebracht. Sowohl die Ausklinkungen 10 als auch die Entkopplungsschlitze 11 weisen vorzugsweise eine torbogenartige Form auf. Ebenso können aber alle Formen verwendet werden, die sich mit zunehmender Tiefe, d.h. zunehmender Entfernung vom äußeren Maskenrand, in ihrer Breite verjüngen.

Besonders wichtig für eine jeweils besonders gute Erfüllung der Stabilität- und Elastizitätsanforderung ist die Tiefe (H2-H3) der Ausklinkungen 10. Es hat sich herausgestellt, daß ein Verhältnis zwischen der Höhe des Maskenhemdes H2 und der verbleibenden Höhe H3 des Maskenhemdes an der Stelle der größten Tiefe der Ausklinkungen 10 von 3:1 die gegensätzlichen Anforderungen besonders gut erfüllt.

Weitere Verbesserungen lassen sich erzielen, wenn auch die Breitenverhältnisse der Ausklinkungen 10 bestimmte Größenverhältnisse einhalten. Dazu sollte die Breite B des verbleibenden Maskenhemdes zwischen den den Schweißpunkten SP3 und SP8 benachbarten Ausklinkungen 10 und die Breite A der Ausklinkungen 10 folgendes Verhältnis aufweisen:$\text{A/B = 2/3.}$

Außerdem sollten für ein besonders gutes Ergebnis der mittlere Abstand D der Ausklinkungen 10 bei zu D symmetrischer Schweißpunktlage zur größten Tiefe (H2 - H3) der Ausklinkungen 10 folgendes Verhältnis aufweisen:$\text{D/(H2-H3) = 23/17.}$

Für eine weitere Verbesserung der Elastizität ohne zusätzliche Schwächung der Stabilität können zusätzlich Entkopplungsschlitze 11 symmetrisch zur Lage der Schweißpunkte SP3 und SP8 angebracht werden, wobei der mittlere Abstand D der Ausklinkungen 10 zum mittleren Abstand E der Entkopplungsschlitze 11 folgendes Verhältnis aufweisen sollte:$\text{D/E = 23/50.}$

Für ein optimales Ergebnis sollte folgendes Verhältnis für die größte Tiefe (H2-H1) der Entkopplungsschlitze 11 zur größten Tiefe (H2-H3) der Ausklinkungen 10 eingehalten werden:$\text{(H2-H1)/(H2-H3) = 11/17.}$

Ebenso gilt für das Verhältnis der Breite A der Ausklinkungen 10 zur Breite C der Entkopplungsschlitze 11:$\text{A/C = 9/4.}$

## Patentansprüche

1. Farbbildröhre mit einer Masken-Rahmen-Kombination, die aus einem rechteckigen Rahmen (1) aus einem ersten Material und einer Maske (2) aus einem zweiten Material besteht, wobei die Maske mit dem Rahmen durch eine Mehrzahl von Schweißpunkten verbunden ist, **dadurch gekennzeichnet, daß**
die kürzeren Seiten jeweils einen Schweißpunkt (SP3, SP8), vorzugsweise etwa in der Mitte der kürzeren Seiten, aufweisen; und
zu beiden Seiten der Schweißpunkte (SP3, SP8) der kürzeren Seiten Ausklinkungen (10) vorgesehen sind, wobei für das Verhältnis H3/H2 zwischen der verbleibenden Höhe H3 des Maskenhemdes (7) an der Stelle der größten Tiefe der Ausklinkungen und der Höhe H2 des Maskenhemdes (7) in etwa gilt:$\text{H3/H2 = 1/3.}$

2. Farbbildröhre nach Anspruch 1, **dadurch gekennzeichnet, daß** die Ausklinkungen (10) eine Breite A aufweisen, die zur verbleibenden Stegbreite B des Maskenhemdes (7) um die Schweißpunkte (SP3, SP8) der kürzeren Seiten zwischen den Ausklinkungen (10) in folgendem Verhältnis steht:$\text{A/B = 2/3.}$

3. Farbbildröhre nach einem der Ansprüche 1 oder 2, **dadurch gekennzeichnet, daß** der mittlere Abstand D der Ausklinkungen (10) beiderseits der Schweißpunkte zur größten Tiefe (H2-H3) der Ausklinkungen (10) folgendes Verhältnis aufweist:$\text{D/(H2-H3) = 23/17.}$

4. Farbbildröhre nach einem der Ansprüche 1 bis 3, **dadurch gekennzeichnet, daß** jede der Ausklinkungen (10) auf der den Schweißpunkten (SP3, SP8) abgewandten Seite in einen bestimmten Abstand zusätzliche Entkoppelungsschlitze (11) aufweist, deren mittlerer Abstand E folgendes Verhältnis zu dem mittleren Abstand D der Ausklinkungen (10) aufweist:$\text{D/E = 23/50.}$

5. Farbbildröhre nach Anspruch 4, **dadurch gekennzeichnet, daß** die größte Tiefe H2-H1 der Entkopplungsschlitze (11) zur größten Tiefe H2-H3 der Ausklinkungen (10) folgendes Verhältnis aufweist:$\text{(H2-H1)/(H2-H3) = 11/17.}$

6. Farbbildröhre nach einem der Ansprüche 4 oder 5, **dadurch gekennzeichnet, daß** die Breite A der Ausklinkungen (10) zur Breite C der Entkopplungsschlitze (11) folgendes Verhältnis aufweist:$\text{A/C = 9/4.}$

7. Farbbildröhre nach einem der Ansprüche 1 bis 6, **dadurch gekennzeichnet, daß**
das Maskenhemd (7) an der Innenseite des Rahmens (1) anliegt und angeschweißt wird; und
die Masken-Rahmen-Kombination Schweißpunkte (SP2, SP4, SP7, SP9) in jeder der vier Ecken, mindestens einen Schweißpunkt (SP1, SP5, SP6, SP10) auf jeder der längeren Seiten und einen Schweißpunkt (SP3, SP8) auf jeder der kürzeren Seiten aufweist.

## Claims

1. A color picture tube having a mask-frame combination which consists of a rectangular frame (1) of a first material and a mask (2) of a second material, with the mask being connected to the frame by a plurality of welding spots, **characterized in that**
each of the shorter sides has a welding spot (SP3, SP8), preferably approximately in the center of the shorter sides, and
notches (10) are provided at both sides of the welding spots (SP3, SP8) of the shorter sides, with approximately the following ratio being applicable for the remaining height H3 of the mask flange (7) at the position of the maximum depth of the notches (10) and the height H2 of the mask flange (7):$\text{H3/H2 = 1/3.}$

2. A color picture tube according to claim 1, **characterized in that** the notches (10) have a width A which has the following ratio to the remaining web width B of the mask flange (7) around the welding spots (SP3, SP8) of the shorter sides between the notches (10):$\text{A/B = 2/3.}$

3. A color picture tube according to any one of claims 1 or 2, **characterized in that** the mean distance D of the notches (10) at both sides of the welding spots to the maximum depth (H2-H3) of the notches (10) has the following ratio:$\text{D/(H2-H3) = 23/17.}$

4. A color picture tube according to any one of the claims 1 to 3, **characterized in that** each of the notches (10) at the side facing away from the welding spots (SP3, SP8) is provided at a specific distance with additional decoupling slots (11) whose mean distance E has the following ratio to the mean distance D of the notches (10):$\text{D/E = 23/50.}$

5. A color picture tube according to claim 4, **characterized in that** the maximum depth H2-H1 of the decoupling slots (11) to the maximum depth H2-H3 of the notches (10) has the following ratio:$\text{(H2-H1)/(H2-H3) = 11/17.}$

6. A color picture tube according to any one of claims 4 or 5, **characterized in that** the width A of the notches (10) has the following ratio to the width C of the decoupling slots (11):$\text{A/C = 9/4.}$

7. A color picture tube according to any one of the claims 1 to 6, **characterized in that**
the mask flange (7) rests on and is welded to the inside of the frame (1), and
the mask-frame combination has welding spots (SP2, SP4, SP7, SP9) in each of the four corners, at least one welding spot (SP1, SP5, SP6, SP10) at each of the longer sides and a welding spot (SP3, SP8) at each of the short sides.

## Revendications

1. Tube image couleur avec un ensemble masque-cadre, constitué d'un cadre (1) rectangulaire en un premier matériau et d'un masque (2) en un deuxième matériau, le masque étant relié au cadre par une pluralité de points de soudure, **caractérisé en ce que**
les côtés courts présentent chacun un point de soudure (SP3, SP8), de préférence à peu près au milieu des côtés courts ; et
des deux côtés des points de soudure (SP3, SP8) des côtés courts sont prévues encoches (10), le rapport H3/H2 entre la hauteur H3 résiduelle de la chemise de masque (7), à l'emplacement de la profondeur maximale des encoches, et la hauteur H2 de la chemise de masque (7) étant à peu près de :$\text{H3/H2 = 1/3.}$

2. Tube image couleur selon la revendication 1, **caractérisé en ce que** les encoches (10) ont une largeur A qui, par rapport à la largeur de nervure B résiduelle de la chemise de masque (7) autour des points de soudure (SP3, SP8) des côtés courts entre les encoches (10), est située dans le rapport suivant :$\text{A/B = 2/3.}$

3. Tube image couleur selon l'une des revendications 1 ou 2, **caractérisé en ce que** le rapport, entre l'espacement moyen D des encoches (10), des deux côtés des points de soudure, et la profondeur (H2-H3) maximale des encoches (10), présente la valeur suivante :$\text{D/(H2-H3) = 23/17.}$

4. Tube image couleur selon l'une des revendications 1 à 3, **caractérisé en ce que** chacune des encoches (10) sur le côté opposé aux points de soudure (SP3, SP8) présente, à une distance déterminée, des fentes de désaccouplement (11) supplémentaires, dont le rapport entre l'espacement moyen E, et l'espacement moyen D des encoches (10), présente la valeur suivante :$\text{D/E = 23/50.}$

5. Tube image couleur selon la revendication 4, **caractérisé en ce que** le rapport entre la profondeur maximale H2-H1 de la fente de désaccouplement (11), et la profondeur maximale H2-H3 des encoches (10), présente la valeur suivante :$\text{(H2-H1)/(H2-H3) = 11/17.}$

6. Tube image couleur selon l'une des revendications 4 ou 5, **caractérisé en ce que** le rapport, entre la largeur A des encoches (10) et la largeur C des fentes de désaccouplement (11), est de la valeur suivante :$\text{A/C = 9/4.}$

7. Tube image couleur selon l'une des revendications 1 à 6, **caractérisé en ce que** la chemise de masque (7) est en appui et est soudée sur la face intérieure du cadre (1) ; et
la combinaison masque-cadre présente des points de soudure (SP2, SP4, SP7, SP9) dans chacun des quatre angles, au moins un point de soudure (SP1, SP5, SP6, SP10) sur chacun des côtés longs et un point de soudure (SP3, SP8) sur chacun des côtés courts.
